# EUROPÄISCHE PATENTSCHRIFT

(11) **EP 0 881 377 B1**
(45) Veröffentlichungstag und Bekanntmachung des Hinweises auf die Patenterteilung: **15.10.2003**
(21) Anmeldenummer: 98109917.9
(22) Anmeldetag: 29.05.1998
(51) Int. Cl.: F02F 7/00, F02B 67/00

(54) **Vorrichtung zum Anbau an einen Verbrennungsmotor**
Device for fitting an internal combustion engine with supplementary parts
Dispositif de montage pour des éléments supplémentaires des moteurs à combustrion interne

(30) Priorität: 31.05.1997 DE 19722948
(43) Veröffentlichungstag der Anmeldung: 02.12.1998
(73) Patentinhaber: ROBERT BOSCH GMBH, 70442 Stuttgart (DE); Bayerische Motoren Werke Aktiengesellschaft, 80788 München (DE)
(72) Erfinder: Hezel, Bruno, 70565 Stuttgart (DE); Ulrich, Markus, 73635 Rudersberg (DE); Buschberger, Walter, 4421 Aschach/Steyr (AT); Wichtl. Rudolf, 4451 Garsten (AT)

(56) Entgegenhaltungen:
- EP-A- 0 307 571
- EP-A- 0 432 012
- EP-A- 0 744 535
- EP-A- 0 798 450
- DE-A- 3 329 418
- US-A- 4 387 565
- US-A- 4 672 939
- PATENT ABSTRACTS OF JAPAN vol. 014, no. 003 (M-915), 8. Januar 1990 & JP 01 253518 A (ISEKI & CO LTD), 9. Oktober 1989
- PATENT ABSTRACTS OF JAPAN vol. 006, no. 101 (M-135), 10. Juni 1982 & JP 57 035143 A (TOYOTA MOTOR CORP), 25. Februar 1982

## Beschreibung

### Stand der Technik

Die Erfindung betrifft eine Vorrichtung zum Anbau an einen Verbrennungsmotor nach dem Oberbegriff des Anspruchs 1. Zusatzaggregate und sonstige funktionale Bauteile, wie Luftfilter, Ansaugkrümmer, Saugrohr usw. werden bislang bei der Montage eines Motors nacheinander und separat an den Motor angebaut. Dies verursacht einen entsprechenden Aufwand bei der Montage eines Motors. Um den Aufwand zu reduzieren ist man bereits dazu übergegangen, an eine Zylinderkopfhaube verschiedene Funktionsbauteile als eigenständige Bauteile zu montieren, die jedoch bei der Montage nach wie vor nacheinander am Motorblock bzw. am Zylinderkopf unter entsprechendem Aufwand befestigt und untereinander verbunden werden müssen.

### Vorteile der Erfindung

Dementsprechend hat die Erfindung die Aufgabe, eine Vorrichtung vorzuschlagen, bei der die Montage derartiger funktionaler Baugruppen vereinfacht wird.

Dies wird ausgehend vom Stand der Technik der einleitend genannten Art, z.B. beschrieben in EP 0 432 012 A, durch die kennzeichnenden Merkmale des Anspruchs 1 gelöst.

Durch die in den Unteransprüchen genannten Maßnahmen sind vorteilhafte Ausführungen und Weiterbildungen der Erfindung möglich.

Dementsprechend wird bei einer erfindungsgemäßen Vorrichtung zur Herstellung eines Verbrennungsmotors ein oder mehrere funktionale Zusatzbauteile an einer Zylinderkopfhaube so angebracht, daß sich ein als ganzes an einem Motorblock montierbares Modul ergibt. Bei einem derartigen Modul ist das funktionale Zusatzbauteil bzw. sind die funktionalen Bauteile bereits an der Zylinderkopfhaube und, soweit als möglich, untereinander verbunden, so daß das oder die Zusatzteile im Wesentlichen bereits mit der Montage der Zylinderkopfhaube an dem Motor montiert sind.

Neben der Montagefreundlichkeit ergibt sich durch ein derartiges Modul zugleich eine kompakte und platzsparende Bauform.

Vorteilhafterweise wird eine Luftfilterpatrone vorzugsweise in Verbindung mit einer Rohluftzuführung in das erfindungsgemäße Modul integriert, so daß diese Komponenten nicht mehr separat montierbar sind.

In einer vorteilhaften Weiterbildung der Erfindung wird zusätzlich die Reinluftführung ggf. unter Einbindung einer sogenannten zusätzlichen Blow-By-Gasführung in das Modul integriert.

Mit jeder funktionalen Baugruppe, die in das Modul integriert wird, sinkt der Aufwand bei der Montage unter Erhöhung der weiteren Vorteile, bspw. der Raumeinsparung.

Vorzugsweise wird zusätzlich ein HFM-Steckfühler ggf. mit einem Meßrohr in das erfindungsgemäße Modul integriert. Ein solcher Heissfilm-Luftmassensteckfühler wird für die Kraftstoffdosierung bereits nach dem Stand der Technik eingesetzt. Durch die Integration in das erfindungsgemäße Modul entfällt die separate Montage.

Weiterhin ist es von Vorteil eine sogenannte Blow-By-Gasleitung zu integrieren. Diese Blow-By-Gasleitung dient dazu, gereinigtes Blow-By-Gas aus dem Kurbelgehäuse der Ansaugluft des Motors zuzuführen, um einen unerwünschten Druckaufbau im Kurbelgehäuse zu unterbinden.

In einer weiteren vorteilhaften Ausführungsform der Erfindung wird in das Modul ein Ölabscheider sowie eine Druckregulierung für den Druck im Kurbelgehäuse vorgesehen. Durch die Ölabscheidung wird das oben angeführte, mit Öl angereicherte Blow-By-Gas von dem Öl befreit, das im Kurbelgehäuse verbleibt.

Vorteilhafterweise überdeckt die Zylinderkopfhaube das ganze Modul und wird in einer besonderen Ausführungsform zudem als Akustik- und/ oder Designhaube ausgebildet. Eine derartige Haube dient zum einen zur Geräuschdämmung und somit zur Erhöhung des Fahrkomforts eines mit einer solchen Haube ausgestatteten Fahrzeugs und zum anderen der Verbesserung des optischen Eindrucks des Motors beim Öffnen der Motorhaube. In Verbindung mit einem erfindungsgemäßen Modul ist diese Haube ohne zusätzliche Maßnahmen am Motor angebracht.

Weiterhin empfiehlt es sich, eine Dichtung, die zwischen Zylinderkopfhaube und Zylinderkopf angebracht werden soll, sogleich in das Modul zu integrieren. Eine solche Dichtung dient insbesondere zur Verbesserung der akustischen Eigenschaften der Zylinderkopfhaube.

In einer Weiterbildung der Erfindung werden hierzu zusätzliche akustische Entkoppelelemente, bspw. in Form von Schwingungsdämpfern vorgesehen. Auch diese akustischen Entkoppelelemente werden bevorzugt in ein erfindungsgemäßes Modul integriert.

Erfindungsgemäß wird zudem eine Schaltklappenkassette für die Ansaugluft des Motors unmittelbar in das Modul integriert. Eine solche Schaltklappenkassette beinhaltet Schaltklappen, um drehzahlabhängig den Ansaugquerschnitt einer Ansaugleitung zu regeln. Sie finden insbesondere bei Dieselmotoren mit Direkteinspritzung Verwendung.

Weiterhin wird zusätzlich eine Saugrohranordnung in das Modul integriert. Daher ist bereits die komplette Funktionsbaugruppe zum Zuführen der Ansaugluft in das erfindungsgemäße Montagemodul integriert.

Weiterhin empfiehlt es sich, eine sogenannte Abgasrückführung in das Modul zu integrieren. Derartige Abgasrückführungen werden bereits nach dem Stand der Technik als separate Baugruppen zur Verbesserung des Schadstoffausstoßes sowie des Wirkungsgrades von Verbrennungsmotoren verwendet.

### Ausführungsbeispiel

Ein Ausführungsbeispiel der Erfindung ist in der Zeichnung dargestellt und wird anhand der Figur nachfolgend näher erläutert. Die einzige Figur zeigt eine Explosionsdarstellung von in ein erfindungsgemäßes Modul integrierbaren funktionalen Bauteilen.

Das erfindungsgemäße Modul 1 umfaßt als zentrales Bauteil eine Zylinderkopfhaube 2, an der die weiteren Baugruppen angebracht werden. Die Zylinderkopfhaube 2 überdeckt als Akustik- und Designhaube das gesamte Modul 1.

Hierbei handelt es sich im Wesentlichen um eine Rohluftzuführung 4 sowie eine Reinluftzuführung 5 für den nicht näher dargestellten Motor.

Weiterhin sind in das erfindungsgemäße Modul 1 gemäß der Darstellung ein HFM-Steckfühler 6 mit einem Meßrohr sowie eine integrierte, aus verschiedenen Teilabschnitten 7a, 7b, 7c zusammengesetzte Blow-By-Gasleitung eingebaut.

Diese steht mit einem integrierten Ölabscheider 8 mit Kurbelgehäuse-Druckregulierung in Verbindung.

Eine Elastomerdichtung 10 wird bevorzugt in der Zylinderkopfhaube 2 eingeknöpft und dient gemeinsam mit einem akustischen Entkoppelelement in Form eines Schwingungsdämpfers 11 zur Verbesserung der akustischen Eigenschaften der Akustikund Designhaube 2.

Seitlich ist am Modul 1 eine Schaltklappenkassette 12 angeordnet, die die Schaltklappenanordnung für jeden Zylinder bereits komplett enthält. An die Schaltklappenkassette 12 schließt sich eine Saugrohranordnung 13 an, die bereits mit einem Abgasrückführventil 14 versehen ist.

Alle beschriebenen Baugruppen 3 bis 14 werden vorab soweit als möglich miteinander verbunden und an der Zylinderkopfhaube 2 montiert. Das Modul wird als ganzes auf den Zylinderkopf 9 aufgesetzt, wodurch eine Vielzahl verschiedener Arbeitsschritte bei der Montage des Motors entfallen.

Die Vorteile einer solchen Modullösung in einem Bauteil liegen neben der montagefreundlichen Lösung in einer kompakten platzsparenden Bauform, sowie einer Verbesserung der Montagequalität.

Weiterhin lassen sich hierdurch Funktionsverbesserungen der einzelnen Funktionsgruppen erreichen. Durch die kompakte Bauform sind kurze Wege der verschiedenen Leitungen vorhanden. Alle Komponenten liegen dicht am Ölkreislauf und werden daher stets angewärmt, wodurch die Einfriergefahr bei Kälte reduziert wird. Durch die kompakte Bauform und kurze Wege entstehen dort, wo der Ölkreislauf betroffen ist, geringe Druckverluste.

Letztes Endes ist ein Modul durch die kompakte Bauform auch eine optisch ansprechende Baueinheit, die an der Oberseite des Motors und daher bei geöffneter Motorhaube gut sichtbar ist.

### Bezugszeichenliste:

- 1: Modul
- 2: Zylinderkopfhaube
- 3: Luftfilterpatrone
- 4: Rohluftzuführung
- 5: Reinluftzuführung
- 6: HFM-Steckfühler
- 7a, b, c: Blow-By-Gasleitung
- 8: Ölabscheider
- 9: Zylinderkopf
- 10: Elastomerdichtung
- 11: Schwingungsdämpfer
- 12: Schaltklappenkassette
- 13: Saugrohranordnung
- 14: Abgasrückführventil

## Patentansprüche

1. Vorrichtung zum Anbau an einen Verbrennungsmotor mit einer Zylinderkopfhaube (2), an der eine Saugrohranordnung 13 angebracht ist, so dass die Vorrichtung ein als Ganzes an einem Motorblock bzw. Zylinderkopf (9) montierbares Modul (1) ist, **dadurch gekennzeichnet, dass** eine Schaltklappenkassette (12) in das Modul (1) integriert ist.

2. Vorrichtung nach Anspruch 1, **dadurch gekennzeichnet, dass** ein Luftfilter (3) in das Modul (1) integriert ist.

3. Vorrichtung nach einem der vorgenannten Ansprüche, **dadurch gekennzeichnet, dass** eine Rohluftzuführung (4) in das Modul (1) integriert ist.

4. Vorrichtung nach einem der vorgenannten Ansprüche, **dadurch gekennzeichnet, dass** eine Reinluftabführung (5) in das Modul (1) integriert ist.

5. Vorrichtung nach einem der vorgenannten Ansprüche, **dadurch gekennzeichnet, dass** ein Heißfilm-Luftmassenfühler (6) in das Modul (1) integriert ist.

6. Vorrichtung nach einem der vorgenannten Ansprüche, **dadurch gekennzeichnet, dass** eine Blow-By-Gasleitung (7a, b, c) in das Modul (1) integriert ist.

7. Vorrichtung nach einem der vorgenannten Ansprüche, **dadurch gekennzeichnet, dass** ein Ölabscheider (8) für das Blow-By-Gas in das Modul (1) integriert ist.

8. Vorrichtung nach einem der vorgenannten Ansprüche, **dadurch gekennzeichnet, dass** eine Akustik- und Designhaube (2) in das Modul (1) integriert ist.

9. Vorrichtung nach Anspruch 8, **dadurch gekennzeichnet, dass** eine Elastomerdichtung (10) und/ oder Schwingungsdämpfer (11) für die Akustikund Designhaube (2) in das Modul (1) integriert ist.

10. Vorrichtung nach einem der vorgenannten Ansprüche, **dadurch gekennzeichnet, dass** eine Abgasrückführung (14) in das Modul (1) integriert ist.

11. Motor **dadurch gekennzeichnet, dass** eine Vorrichtung (1) nach einem der vorgenannten Ansprüche vorgesehen ist.

## Claims

1. Apparatus for mounting on an internal combustion engine having a cylinder head cover (2) to which a manifold assembly (13) is attached, with the result that the apparatus is a module (1) which can be mounted as one unit on an engine block or cylinder head (9), **characterized in that** a control-valve cassette (12) is integrated in the module (1).

2. Apparatus according to Claim 1, **characterized in that** an air filter (3) is integrated into the module (1).

3. Apparatus according to one of the abovementioned claims, **characterized in that** a raw-air feed line (4) is integrated into the module (1).

4. Apparatus according to one of the abovementioned claims, **characterized in that** a clean-air discharge line (5) is integrated into the module (1).

5. Apparatus according to one of the abovementioned claims, **characterized in that** a hot-film air mass flowmeter (6) is integrated into the module (1).

6. Apparatus according to one of the abovementioned claims, **characterized in that** a blow-by gas line (7a, b, c) is integrated into the module (1).

7. Apparatus according to one of the abovementioned claims, **characterized in that** an oil trap (8) for the blow-by gas is integrated into the module (1).

8. Apparatus according to one of the abovementioned claims, **characterized in that** an acoustic and design cover (2) is integrated into the module (1).

9. Apparatus according to Claim 8, **characterized in that** an elastomer seal (10) and/or vibration damper (11) for the acoustic and design cover (2) is integrated into the module (1).

10. Apparatus according to one of the abovementioned claims, **characterized in that** an exhaust-gas feedback line (14) is integrated into the module (1).

11. Engine, **characterized in that** an apparatus (1) according to one of the abovementioned claims is provided.

## Revendications

1. Dispositif destiné à être monté sur un moteur à combustion interne comprenant un capot de culasse (2) auquel est relié un dispositif de conduites d'aspiration (13) de manière à monter le dispositif comme module (1) installé comme un ensemble sur le bloc moteur ou la culasse (9),
**caractérisé en ce qu'**
un boîtier à volet de commutation (12) est intégré dans le module (1).

2. Dispositif selon la revendication 1,
**caractérisé par**
un filtre à air (3) intégré dans le module (1).

3. Dispositif selon l'une des revendications précédentes,
**caractérisé par**
une conduite d'air non filtré (4) intégrée dans le module (1).

4. Dispositif selon l'une des revendications précédentes,
**caractérisé par**
une conduite de sortie d'air filtré (5) intégrée dans le module (1).

5. Dispositif selon l'une des revendications précédentes,
**caractérisé par**
un débitmètre massique d'air à film chaud (6) intégré dans le module (1).

6. Dispositif selon l'une des revendications précédentes,
**caractérisé par**
une conduite de reniflard (7a, 7b, 7c) intégrée dans le module (1).

7. Dispositif selon l'une des revendications précédentes,
**caractérisé par**
un séparateur d'huile (8) pour le gaz du reniflard, intégré dans le module (1).

8. Dispositif selon l'une des revendications précédentes,
**caractérisé en ce qu'**
un capot de protection acoustique et d'aspect (2) est intégré dans le module (1).

9. Dispositif selon la revendication 8,
**caractérisé par**
un joint en élastomère (10) et/ou un amortisseur de vibration (11) pour le capot de protection acoustique et d'aspect (2) intégré dans le module (1).

10. Dispositif selon l'une des revendications précédentes,
**caractérisé en ce qu'**
une conduite de réintroduction des gaz d'échappement (14) est intégrée dans le module (1).

11. Moteur **caractérisé en ce qu'**il comporte un dispositif (1) selon les revendications précédentes.
